# EUROPÄISCHE PATENTSCHRIFT

(11) **EP 0 720 694 B1**
(45) Veröffentlichungstag und Bekanntmachung des Hinweises auf die Patenterteilung: **20.05.1998**
(21) Anmeldenummer: 94928842.7
(22) Anmeldetag: 29.09.1994
(51) Int. Cl.: F04F 5/10, F04F 5/46, E21B 43/12

(54) **ABSAUGVERFAHREN UND VORRICHTUNGEN HIERFÜR**
EXTRACTION PROCESS AND DEVICES THEREFOR
PROCEDE D'EXTRACTION ET DISPOSITIFS APPROPRIES

(30) Priorität: 01.10.1993 DE 4333612
(43) Veröffentlichungstag der Anmeldung: 10.07.1996
(73) Patentinhaber: Gabelgaard, Keld, D-71717 Beilstein (DE)
(72) Erfinder: Gabelgaard, Keld, D-71717 Beilstein (DE)
(74) Vertreter: Dost, Wolfgang, Dr. rer.nat., Dipl.-Chem.
(86) Internationale Anmeldenummer: EP9403248
(87) Internationale Veröffentlichungsnummer: WO9509985

(56) Entgegenhaltungen:
- DE-A- 4 037 899
- FR-A- 2 279 956
- FR-A- 2 581 427
- GB-A- 2 261 030
- US-A- 4 183 722
- US-A- 5 080 560
- SOVIET PATENTS ABSTRACTS Week 8249, 26. Januar 1983 Derwent Publications Ltd., London, GB; AN 82-A8125J & SU,A,899 809 (KAZA ALMA WATER IND) 1. Februar 1982

## Beschreibung

Die vorliegende Erfindung betrifft eine Vorrichtung zum Saugen in einem fluiden Medium und ein Verfahren zum Saugen in einem fluiden Medium.

In bestimmten technischen Bereichen werden Saugvorrichtungen benötigt, die in eine Flüssigkeit eingetaucht und ein starkes Ansaugverhalten aufweisen. Oftmals ist es erforderlich, daß auch Partikel angesaugt werden können. Bislang eingesetzte Wasserstaubsauganlagen weisen große Abmessungen auf, die bei beengten Einsatzbedingungen sehr hinderlich sind. Dies gilt insbesondere, wenn in schmalen Öffnungen oder Bohrungen gesaugt werden soll.

Aus der GB 2 219 351 A ist eine Treibstoffpumpe mit einem primären Auslaß und einem sekundären Auslaß bekannt. Der sekundäre Pumpenauslaß fördert Treibstoff unter Druck durch eine Düse zu einem Rohr, um Dämpfe und Treibstoff durch das Rohr in eine obere Kammer zu saugen.

In der DE-PS 38 12 206 wird eine Vorrichtung zum Reinigen von Brunnen vorgestellt, die eine über eine druckseitige Förderleitung gespeiste, mit einem Trennelement in einen Brunnen absenkbare Strahlpumpe aufweist.

Eine in der DE-OS 40 37 899 vorgeschlagene Vorrichtung zum Reinigen eines Brunnenrohres und der Filterschüttung in Wasserbrunnen besteht aus einem gelochten oder geschlitzten Brunnenrohr mit einem Behandlungsraum sowie einer Saug-/Druckpumpe und einer Druckpumpe.

In SU-A-899 809 wird ein Wassersammelbrunnen vorgestellt, der mit einer Pumpenanordnung ausgestattet ist. Die Pumpenanordnung weist dabei eine Motorpumpe, die ein Venturi-Rohr speist, und Saug- und Pumprohre auf.

Die FR-A-2 581 427 beschreibt eine Strahlpumpe, die aus mindestens zwei Teilen besteht, damit sie in einer Röhre zu einem Einsatzort gebracht werden kann (Through-Flow-Lines-Technik). Die Strahlpumpe ist von einem ringförmigen Raum umgeben, der zum Zuführen eines Treibermediums dient.

Die JP 60-173 400 schlägt vor eine Strahlpumpe in Form einer Hauptröhre mit einer Saug- und einer Ableitöffnung zu gestalten, wobei im Röhrenkörper eine Vielzahl von Hochdruck-Wasserspritzdüsen nahe der Saugöffnung angeordnet sind.

Aufgabe der vorliegenden Erfindung ist es, die oben beschriebene Siiuation zu verbessern, insbesondere eine Möglichkeit zum Absaugen zu schaffen, die in besonderer Weise für Rohre und langgestreckte Hohlräume, insbesondere enge Brennelementekammern und Kühlmittelleitungen, geeignet sind.

Die Erfindung besteht in einer Saugvorrichtung mit einer Anordnung von Treiberpumpe und Strahlpumpe und einem Verfahren zum Saugen, wie in den Ansprüchen definiert.

In der Zeichnung sind bevorzugte Ausführungsformen der Erfindung dargestellt. Es zeigen
- Fig. 1: eine schematische Schnittansicht einer erfindungsgemäßen Vorrichtung;
- Fig. 2: eine Teilansicht, teilweise im Schnitt, des Saugabschnitts einer erfindungsgemäßen Vorrichtung;
- Fig. 3: eine Teilansicht, teilweise im Schnitt, des Strahlpumpenabschnitts einer erfindungsgemäßen Vorrichtung; und
- Fig. 4: eine Schnittansicht längs C-C der in Fig. 3 gezeigten Vorrichtung.

Die bevorzugte in Fig. 1 dargestellte erfindungsgemäße Vorrichtung weist eine Strahlpumpe (1) auf, die an einem Saugspalt (3) die gewünschte Saugwirkung hervorruft. Eine Treiberpumpe (2) fördert eine fluides Medium von außerhalb der Vorrichtung, z.B. Wasser, um dieses unter Druck der Strahlpumpe (1) zuzuführen. Als Treiberpumpe (2) kann beispielsweise eine herkömmliche Unterwasserpumpe wie z.B. eine mechanische Rotor-Pumpe, vorzugsweise eine Pumpe mit Elektromotor-Antrieb, oder auch eine mehrstufige Pumpe eingesetzt sein. Dabei besitzt die Treiberpumpe (2) einen separaten Einlaß (9), der ausschließlich der Versorgung der Treiberpumpe (2) dient. Die Strahlpumpe besitzt eine Ansaugkammer (6), die den Saugspalt (3) umgibt. Weiter weist die Strahlpumpe (1) einen eigenen, aus Saugrohren (18) gebildeten Einlaß (18) auf, der nicht für die Treiberpumpe (2) bestimmt ist. Diese dient zur Übertragung der am Saugspalt (3) in der Ansaugkammer (6) erzeugten Saugwirkung. Zusätzlich ist ein Druckstutzen (5) für den gemeinsamen Abfluß des gesamten, sowohl von der Treiberpumpe (2) geförderten als auch von der Strahlpumpe (1) angesaugten Mediums vorgesehen. Eine unmittelbare Rückführung des durch den Druckstutzen (5) abfließenden Mediums an die Treiberpumpe (2) existiert vorzugsweise nicht. Bei der Verbindung von Treiberpumpe (2) und Strahlpumpe (1) handelt es sich vorzugsweise um ein offenes System, das keinen Kreislauf aufweist. Die erfindungsgemäße Vorrichtung wird vorzugsweise derart in ein flüssiges Medium eingetaucht, so daß die Treiberpumpe (2) beim Betrieb kein gasförmiges Medium fördert. Die Treiberpumpe (2) kann aber auch derart ausgestaltet sein, daß sie in der Lage ist, gasförmige Medien zu fördern.

In einer bevorzugten Ausführungsform der Erfindung weist die Einlaßeinrichung (18) der Strahlpumpe (1) mehrere Einlässe auf, die die Saugwirkung vom Saugspalt (3) in der Ansaugkammer (6) auf die Saugöffnung (7) übertragen.

In einer weiteren Ausführungsform ist die Einlaßeinrichtung (18) derart ausgestaltet, daß sie ein oder mehrere Saugrohre (18) aufweist.

Bevorzugt ist es, eine Saugöffnung (7), z.B. als Ansaugstutzen, über die Einlaßeinrichtung (18) mit der Ansaugkammer (6) zu verbinden. Auf diese Weise ist es möglich, insbesondere wenn zur Übertragung der Saugwirkung mehrere Einlässe (z.B. Saugrohre) verwendet werden, die Saugwirkung zu konzentrieren. Bevorzugt werden 2 bis 6 Saugrohre (18) vorgesehen.

Eine bevorzugte Ausführungsform der Erfindung ordnet die der Strahlpumpe (1) zugeordnete Saugöffnung (7) an der zum Druckstutzen (5) entgegengesetzten Seite an. Damit läßt sich, insbesondere wenn der der Treiberpumpe (2) zugeordnete Einlaß (9) seitlich angeordnet ist, eine besonders kompakte Bauform der Vorrichtung erzielen. Besonders bevorzugt ist ein langgestreckter Aufbau der Vorrichtung, wobei ein Saugende der Vorrichtung sich an demselben Ende der Vorrichtung, jedoch getrennt und geometrisch abgesetzt, von dem Einlaß (9) der Pumpe (2) befindet. Dabei ist ganz besonders bevorzugt, das Saugende als Saugöffnung (7) der Strahlpumpe (1) auszubilden und an dem extremen Ende der Vorrichtung anzuordnen. Auf diese Weise kann in einem Medium, in dem sich Partikel abgesetzt haben, gesaugt werden, ohne daß nennenswert Partikel über den Einlaß (9) in die Treiberpumpe (2) gelangen.

Eine andere Ausführungsform versieht zusätzlich die der Strahlpumpe (1) zugeordnete Saugöffnung (7) der Treiberpumpe (2) mit einem Sieb bzw. Siebboden (10). Damit kann das Ansaugen von größeren Teilen verhindert werden.

Ferner ist bevorzugt, die Treiberpumpe (2) mit einem Gehäuse (20) zu versehen, das auch die Ansaugkammer (6) der Strahlpumpe (1) umfassen kann.

Das Gehäuse kann die Funktion eines Förderrohrs (19) haben, das einen Einlaß (9) aufweist, der auch aus mehreren Öffnungen bestehen kann. Der Einlaß (9) der Treiberpumpe (2) kann axial oder besonders bevorzugt seitlich als ringförmiger Einlaß angeordnet sein.

Bevorzugt ist es, den Einlaß (9) der Treiberpumpe (2) mit einem Sieb bzw. Gitter zu versehen, so daß Teile einer bestimmten Größe nicht in die Treiberpumpe (2) gelangen können.

Besonders bevorzugt ist es, die Vorrichtung langgestreckt auszubilden und den Druckstutzen (5) an dem dem Einlaß (9) der Treiberpumpe (2) fernen Ende der Vorrichtung vorzusehen.

Vorteilhaft ist die Anordnung dünner, der Strahlpumpe (1) zugeordneter Saugrohre (18) entlang der Treiberpumpe (2). Auf diese Weise läßt sich eine besonders kompakte, schmale Bauform erzielen, die besonders auch die Verwendung der erfindungsgemäßen Vorrichtung unter beengten Einsatzbedingungen zuläßt. Solche Einsatzbedingungen herrschen z.B. in Kernkraft-Brennelementekammern.

Bevorzugt ist ferner, die Treiberpumpe (2) und die Strahlpumpe (1) in einem Rohr bzw. als Rohr anzuordnen. Bevorzugte Bauformen sind dabei die Formen eines Zylinders, vorzugsweise mit kreisförmigen oder polygonalen, insbesondere quadratischem oder hexagonalem (vorzugsweise gleichseitigem) Querschnitt. Damit ist die Vorrichtung besonders zum Einsatz in Bohrungen und langgestreckte Öffnungen geeignet, wie z.B. in Bohrungen von Brennelementkammern eines Kernreaktors.

Bevorzugt ist auch, die Achse des Motors (11) der Treiberpumpe (2), die Rotor-Drehachse der Treiberpumpe (2) und die Hauptstrahlrichtung der Wasserpumpe insbesondere koaxial gleichzurichten.

Bevorzugt ist auch, das von der Strahlpumpe (1) über den Saugspalt (3) angesaugte und das von der Treiberpumpe (2) geförderte Medium über Abscheidevorrichtungen (Schwerkraft ausnützende Prallplattenabscheider), Schlauchabsaugeeinrichtungen und Auffangeinrichtungen für wiederverwertbare Materialien zu führen.

Bevorzugt ist auch die Anbringung von Separatoren (z.B. Hydrozyklone oder Filter) auf der Druckseite, d.h. am Druckstutzen (5).

Diese beschriebenen Ausführungsformen der Erfindung eignen sich insbesondere, um feste Körper abzusaugen bzw. anzusaugen und an der Vorrichtung aufzufangen, da vorteilhafte Ausgestaltungen der Erfindung sehr hohe Saugwirkung aufweisen können. Bevorzugt können oben beschriebene Vorrichtungen zum Suchen und Beseitigen von in Kanälen oder Rohrleitungssystemen vorhandenen, störenden Gegenständen, insbesondere auch in Kühlsystemen von Kernkraftwerken, eingesetzt werden.

Die Erfindung sieht auch ein Verfahren zum Saugen, in einem eine Vorrichtung umgebenden, fluiden Medium in einem langgestreckten oder tiefen Behälter, Rohr, Schacht, Hohlraum oder dergleichen vor. Hierbei wird von außerhalb der Vorrichtung fluides Medium gefördert und unter Druck an eine Strahlpumpe (1) der Vorrichtung abgegeben. Mit Hilfe dieses geförderten, fluiden Mediums wird an einem Saugspalt (3) der in der Vorrichtung angeordneten Strahlpumpe (1) eine Saugwirkung erzeugt. Dabei ist die Vorrichtung derart ausgebildet und in dem Behälter, Rohr, Schacht, Hohlraum oder dergleichen angeordnet, daß die Vorrichtung umgebendes Medium an der gewünschten Stelle abgesaugt wird. Das geförderte, der Strahlpumpe unter Druck zugeführte, fluide Medium und das von dem Saugspalt (3) der Strahlpumpe (1) angesaugte Medium wird dann wieder abgeführt.

Bei einer besonders bevorzugten Ausgestaltung des erfindungsgemäßen Verfahrens wird die Saugwirkung an dem Saugspalt (3) in einer Ansaugkammer (6) erzeugt und an einer vom Saugspalt (3) verschiedenen Stelle zum Einsatz gebracht.

Bevorzugt ist auch, das von außerhalb der Vorrichtung geförderte und unter Druck der Strahlpumpe (1) zugeführte, fluide Medium von einer, in der Vorrichtung angeordneten Treiberpumpe (2) fördern zu lassen. Dieses von der Treiberpumpe (2) geförderte fluide Medium strömt über eine Einlaßeinrichtung der Vorrichtung, die nicht der Zufuhr des Mediums über den Saugspalt (3) der Strahlpumpe (1) dient.

Besonders bevorzugt ist das der Strahlpumpe (1) unter Druck zugeführte, fluide Medium und das von dem Saugspalt (3) der Strahlpumpe (1) angesaugte Medium derart abzuführen, daß keine unmittelbare Rückführung des abfließenden Mediums in die Vorrichtung, insbesondere in die Treiberpumpe (2) erfolgt. Insofern liegt ein offenes System vor.

Weiter ist bevorzugt, die Saugwirkung vom Saugspalt (3) in der Ansaugkammer (6) über eine Einlaßeinrichtung (18) der Strahlpumpe (1) an eine gewünschte Stelle zu übertragen.

In einer weiteren Ausführungsform des erfindungsgemäßen Verfahrens ist vorgesehen, das vom Saugspalt (3) der Strahlpumpe (1) angesaugte Medium und das von der Treibpumpe (2) geförderte Medium gemeinsam über einen Druckstutzen (5) abzuführen.

Bevorzugt ist die Verwendung des von der Treibpumpe (2) geförderten fluiden Mediums zur gleichzeitigen Kühlung des Motors (11) der Treiberpumpe.

Bei einer weiteren Ausführungsform des erfindungsgemäßen Verfahrens enthält das abzusaugende fluide Medium partikelförmiges Material.

Bevorzugt wird ein Verfahren, bei dem die Saugwirkung der Strahlpumpe (1) von dünnen Saugrohren (18) entlang der Treiberpumpe (2) zu der Stelle zum Ansaugen des umgebenden fluiden Mediums übertragen wird. Damit kann vorzugsweise ein besonders kompakte und schmale Bauform erzielt werden.

Bei einem weiteren Verfahren wird eine erfindungsgemäße, kompakt ausgestaltete Vorrichtung zum Saugen unter beengten Platzverhältnissen eingesetzt.

Die erfindungsgemäße Vorrichtung kann vorzugsweise in einem langgestreckten bzw. tiefen Hohlraum eines Körpers zum Saugen in Bohrungen eingesetzt werden. Bevorzugt wird auch ein Verfahren, bei dem eine erfindungsgemäße Vorrichtung bei senkrechter Arbeitsposition von oben oder seitlich oder in horizontaler Arbeitsposition ansaugt. Dabei kann auch eine gezielte Absaugung der die Vorrichtung umgebenden Wände erfolgen.

Vorteilhaft wird als fluides Medium Wasser und Verunreinigungen aus Kernkraft-Brennelementekammern abgesaugt. Besonders bevorzugt ist ein erfindungsgemäß ausgestaltes Verfahren, bei dem aufgrund der Saugwirkung der Strahlpumpe radioaktive Partikel aus einem fluiden Medium bzw. von Oberflächen abzusaugender Objekte gut abgesaugt werden.

Bevorzugt ist ebenfalls feste Körper in einem fluiden Medium anzusaugen und abzuführen bzw. an der Vorrichtung abzusondern. Insbesondere ist bevorzugt in Kanälen, Rohrleitungen und dergleichen und auch in Kühlsystemen von Kernkraftwerken, nach störenden Körpern, wie z.B. Metallteile zu suchen und diese mit hoher Saugwirkung einzufangen.

Fig. 1 zeigt als Ausführungsbeispiel eine erfindungsgemäße Vorrichtung in Bauform eines zylindrischen Rohres. Am unteren Ende ist eine Saugöffnung (7) der Strahlpumpe (1) angeordnet, wobei ein Siebboden (10) zur Abfilterung von größeren Teilen bzw. Körpern vorgesehen ist. Daran schließen sich dünne Saugrohre (18) an, die die Saugöffnung mit einer Ansaugkammer (6) der Strahlpumpe (1) verbinden. Die Saugrohre sind entlang einer Treiberpumpe (2) angeordnet, um eine kompakte Bauweise zu ermöglichen. Die Saugrohre (18) weisen dabei Abstände voneinander auf. Damit ist gewährleistet, daß ein fluides Medium zwischen den Saugrohren (18) hindurch zur Förderöffnung (4) der Treiberpumpe (2) gelangen kann. Die Ansaugkammer (6) umgibt die Strahlpumpe (1) mit Saugspalt (3). Als Abfluß ist ein Druckstutzen (5) an der der Saugöffnung (7) entgegengesetzten Seite vorgesehen. Ein Förderrohr (19) umgibt die Treiberpumpe (2). Dabei ist am Förderrohr eine Vielzahl von seitlichen, siebartigen Öffnungen als Einlaß (9) der Treiberpumpe (2) vorgesehen, um den Eintritt eines fluiden Mediums zu gestatten. Die Saugöffnung (7) ist dabei getrennt und geometrisch abgesetzt von dem Einlaß (9) der Treiberpumpe (2), wobei die Saugöffnung am äußersten Ende der Vorrichtung angeordnet ist. Die Treiberpumpe (2) speist die Strahlpumpe (1), wobei die Treiberpumpe (2) das fluide Medium nicht über den Saugspalt (3) zuführt. Einrichtungen zum Rückführen des in die Strahlpumpe (1) gespeisten fluiden Mediums zum erneuten Durchlauf der Treiberpumpe (2) sind hier nicht vorgesehen.

Anhand von Fig. 1 wird auch das Verfahren zum Saugen in einem flüssigen Medium deutlich. Die in Fig. 1 dargestellte Vorrichtung wird teilweise oder vorzugsweise ganz in ein fluides Medium eingetaucht. Die Treiberpumpe (2) fördert von außerhalb der Vorrichtung durch den Einlaß (9) im Förderrohr (19) das flüssige Medium, z.B. Wasser. Dieses Wasser gelangt zwischen den Saugrohren (18) in die Förderöffnung (4) der Treiberpumpe (2). Die Treiberpumpe führt das Wasser unter Druck der Strahlpumpe (1) zu. Die Treiberpumpe (2) kann beispielsweise der Strahlpumpe (1) Wasser mit einem Druck von 9 Bar zuführen. Nach Verlassen des Druckstutzens (5) besitzt das abfließende Wasser beispielsweise einen Druck von 3 Bar. Am Saugspalt (3) kann bei Kombination von marktbekannten Strahl- und Treiberpumpen ein Ansaugdruck bis nahe einem technischen Vakuum erzeugt werden. Das erfindungsgemäße Verfahren gestattet es daher, ein besonders ausgeprägtes Ansaugverhalten zu erzielen. Die Saugwirkung wird vom Saugspalt (3) in der Saugkammer (6) über Saugrohre (18) an die Saugöffnung (7) übertragen. Dabei kann beispielsweise von der Treiberpumpe (2) 20 m³/h Wasser gefördert und der Strahlpumpe (1) zugeführt werden, wobei die Strahlpumpe (1) über den Saugspalt (3) beispielsweise ca. 10 m³/h Wasser ansaugt.

In Fig. 2 wird die Saugöffnung (7) der Strahlpumpe (1) einer erfindungsgemäßen Vorrichtung dargestellt. Die Saugöffnung (7) ist über Saugrohre (18) mit der Ansaugkammer (6) der Strahlpumpe (1) verbunden. Für die Saugrohre (18) sind Öffnungen in der die Saugöffnung (7) abdeckenden Platte 180 vorgesehen. Die Saugöffnung (7) ist mit einer Mündung 71 versehen.

Fig. 3 zeigt eine Schnittdarstellung einer erfindungsgemäßen Vorrichtung. In diesem Beispiel sind Ansaugrohe (18) vorgesehen, die eine in die Ansaugkammer (6) der Strahlpumpe (1) weisende Öffnung besitzen. An die Treiberpumpe (2) schließt sich die Strahlpumpe (1) an, die wiederum in einen Druckstutzen (5) mündet.

Fig. 4 ist eine weitere Schnittdarstellung, die sich auf Fig. 3 bezieht. Fig. 4 zeigt, daß die in Fig. 3 dargestellte Vorrichtung Rechteckform besitzt. Die dargestellte Vorrichtung weist vier Saugrohre (18) auf.

Erfindungsgemäße Vorrichtungen und Verfahren können vorzugsweise zum Saugen in fluiden Medien eingesetzt werden, insbesondere wenn hohe Saugwirkung und/oder kompakte Abmessungen notwendig sind, wie z.B. beim Saugen in Bohrungenund Hohlräume. Die Vorrichtung kann mit den oben bereits beschriebenen Abscheide- bzw. Filtereinrichtungen auf der Saug- bzw. Förderseite und/oder auf der Druckseite zum Abfiltern von Partikeln oder anderer evtl. wiederverwertbarer Materialien verwendet werden. Eine weitere bevorzugte Anwendung liegt auf dem Gebiet der Reinigung von Kernkraft-Brennelementekammern, in denen erfindungsgemäß eine starke Saugwirkung in schmalen Öffnungen oder Bohrungen erzielt werden kann, um damit eine sehr wirksame Reinigung vornehmen zu können.

Dasselbe gilt auch für Kanal- und Rohrleitungen.

### Bezugszeichenliste

- 1: Strahlpumpe
- 2: (Treiber-)Pumpe
- 3: Saugspalt
- 4: Förderöffnung der Treiberpumpe (2)
- 5: Druckstutzen
- 6: Ansaugkammer der Strahlpumpe (1)
- 7: Saugöffnung der Strahlpumpe (1)
- 9: Einlaß der Pumpe (2)
- 10: Siebboden der Saugöffnung (7)
- 11: Motor der Treiberpumpe (2)
- 18: Einlaßeinrichtung der Strahlpumpe (1)
- 19: Förderrohr der Treiberpumpe (2)
- 20: Gehäuse
- 71: Saugmündung
- 101: Sieb
- 180: Abdeckplatte der Saugöffnung (7)

## Patentansprüche

1. Absaugvorrichtung zum Absaugen eines fluiden Mediums durch eine Saugöffnung mit einer Strahlpumpe und mit einer Treiberpumpe, **dadurch gekennzeichnet**, daß
- die Strahlpumpe (1) und die Treiberpumpe (2) in der Absaugvorrichtung axial hintereinander angeordnet sind,
- eine Saugkammer (6) vorgesehen ist, die einen Saugspalt (3) der Strahlpumpe (1) umgibt,
- die Saugkammer (6) über mehrere Saugrohre (18) mit der Saugöffnung (7) der Absaugvorrichtung verbunden ist, und
- der Einlaß (9) der Treiberpumpe örtlich getrennt von der Saugöffnung (7) angeordnet ist.

2. Vorrichtung nach Anspruch 1, dadurch gekennzeichnet, daß die Treiberpumpe (2) mit ihrem Antriebsmotor zwischen der Saugöffnung (7) und der Strahlpumpe (1) angeordnet ist.

3. Vorrichtung nach einem der vorhergehenden Ansprüche, dadurch gekennzeichnet, daß die Treiberpumpe (2) und die Strahlpumpe (1) in einem Gehäuse (20) angeordnet sind.

4. Vorrichtung nach einem der vorhergehenden Ansprüche, dadurch gekennzeichnet, daß die Saugrohre (18) zur Erzielung einer kompakten, schmalen Bauform entlang der Treiberpumpe (2) angeordnet sind.

5. Vorrichtung nach einem der vorhergehenden Ansprüche, dadurch gekennzeichnet, daß diese langgestreckt aufgebaut ist, daß der Einlaß (9) der Treiberpumpe (2) im Bereich des einen Endes der Vorrichtung angeordnet und daß die Saugöffnung (7) der Vorrichtung an demselben Ende der Vorrichtung, jedoch getrennt und geometrisch abgesetzt, von dem Einlaß (9) der Pumpe (2) angeordnet ist, insbesondere, daß die Saugöffnung (7) an dem äußersten Ende der Vorrichtung angeordnet ist.

6. Vorrichtung nach einem der vorhergehenden Ansprüche, gekennzeichnet durch eine Abscheidevorrichtung oder eine Auffangeinrichtung für wiederverwertbare Materialien, über die das von der Strahlpumpe (1) über den Saugspalt (3) angesaugte und das von der Treiberpumpe (2) geförderte Medium geführt wird.

7. Verfahren zum Saugen in einem eine Vorrichtung umgebenden, fluiden Medium in einem langgestreckten oder tiefen Behälter, Rohr, Schacht, Hohlraum oder dergleichen, das folgende Schritte aufweist:
(a) Fördern von fluidem Medium von außerhalb der Vorrichtung und Abgeben des fluiden Mediums unter Druck an eine Strahlpumpe (1) der Vorrichtung,
(b) Erzeugen einer Saugwirkung an einem Saugspalt (3) der in der Vorrichtung angeordneten Strahlpumpe (1) mit Hilfe des geförderten, fluiden Mediums, wobei die Saugwirkung an dem Saugspalt (3) in einer Ansaugkammer (6) erzeugt und an einer vom Saugspalt (3) verschiedenen Stelle zum Einsatz gebracht wird, wobei die Vorrichtung derart ausgebildet und in dem Behälter, Rohr, Schacht, Hohlraum oder dergleichen angeordnet ist, daß die Vorrichtung umgebendes Medium an der gewünschten Stelle abgesaugt wird,
(c) Abführen des geförderten, der Strahlpumpe (1) unter Druck zugeführten, fluiden Mediums und des von dem Saugspalt (3) der Strahlpumpe (1) angesaugten Mediums,
wobei das von außerhalb der Vorrichtung geförderte und unter Druck der Strahlpumpe (1) zugeführte, fluide Medium von einer in der Vorrichtung angeordneten Pumpe (2) gefördert wird, wobei dieses von der Pumpe (2) geförderte fluide Medium über eine Einlaßeinrichtung der Vorrichtung gefördert wird, die nicht der Zufuhr des Mediums über den Saugspalt (3) der Strahlpumpe (1) dient.

8. Verfahren nach Anspruch 7, bei dem das der Strahlpumpe (1) unter Druck zugeführte, fluide Medium und das von dem Saugspalt (3) der Strahlpumpe (1) angesaugte Medium derart abgeführt werden, daß keine unmittelbare Rückführung in die Vorrichtung erfolgt.

9. Verfahren nach einem der Ansprüche 7 oder 8, bei dem die Saugwirkung vom Saugspalt (3) über eine Ansaugkammer (6), über eine mit dieser verbundenen Einlaßeinrichtung (18) der Strahlpumpe (1) an eine gewünschte Stelle übertragen wird.

10. Verfahren nach einem der Ansprüche 7 bis 9, insbesondere im Wasser einer Kernkraft-Brennelementekammer, bei dem das vom Saugspalt (3) der Strahlpumpe (1) angesaugte fluide Medium und das von der Pumpe (2) geförderte fluide Medium über einen Druckstutzen (5) abgeführt wird.

11. Verfahren nach einem der Ansprüche 7 bis 10, bei dem mit dem von der Pumpe (2) geförderten fluiden Medium der Motor (11) der Pumpe (2) gekühlt wird.

12. Verfahren nach einem der Ansprüche 7 bis 11, dadurch gekennzeichnet, daß die Saugwirkung der Strahlpumpe (1) von dünnen Saugrohren (18) entlang der Pumpe (2) unter Erzielung einer kompakten, schmalen Bauform zu der Stelle zum Ansaugen des umgebenden fluiden Mediums übertragen wird.

13. Verfahren nach einem der Ansprüche 7 bis 12, wobei eine Vorrichtung nach einem der Ansprüche 1 bis 6 zum Saugen in beengten Platzverhältnissen eingesetzt wird.

14. Verfahren nach einem der Ansprüche 7 bis 13, bei dem bei vertikalem Einsatz der Vorrichtung nach einem der Ansprüche 1 bis 6 eine gezielte Absaugung der die Vorrichtung umgebenden Wände erfolgt.

## Claims

1. Extraction device for extracting a fluid medium through a suction opening, having a jet pump and having a drive pump, characterized in that
- the jet pump (1) and the drive pump (2) are arranged axially one behind the other in the extraction device,
- a suction chamber (6) is provided, which surrounds a suction gap (3) in the jet pump (1),
- the suction chamber (6) is connected to the suction opening (7) of the extraction device by means of a plurality of suction tubes (18), and
- the inlet (9) of the drive pump is arranged so as to be spatially separate from the suction opening (7).

2. Device according to Claim 1, characterized in that the drive pump (2) is arranged with its drive motor between the suction opening (7) and the jet pump (1).

3. Device according to one of the preceding claims, characterized in that the drive pump (2) and the jet pump (1) are arranged in a housing (20).

4. Device according to one of the preceding claims, characterized in that the suction tubes (18) are arranged along the drive pump (2) in order to achieve a compact, narrow construction shape.

5. Device according to one of the preceding claims, characterized in that the said device is of elongate construction, in that the inlet (9) of the drive pump (2) is arranged in the region of the one end of the device, and in that the suction opening (7) of the device is arranged at the same end of the device, but separately and geometrically offset from the inlet (9) of the pump (2), in particular in that the suction opening (7) is arranged at the outermost end of the device.

6. Device according to one of the preceding claims, characterized by a separating device or a collection unit for recyclable materials, which device is used to conduct the medium which is sucked in by the jet pump (1) via the suction gap (3) and is delivered by the drive pump (2).

7. Method for suction in a fluid medium surrounding a device in an elongate or deep container, pipe, shaft, cavity or the like, which method has the following steps:
(a) delivering fluid medium from outside the device and discharging the fluid medium under pressure to a jet pump (1) of the device,
(b) generating a suction effect at a suction gap (3) of the jet pump (1), arranged in the device, with the aid of the fluid medium delivered, the suction effect at the suction gap (3) being generated in an extraction chamber (6) and being applied at a different location from the suction gap (3), the device being designed in such a way and arranged in the container, tube, shaft, cavity or the like in such a way that medium surrounding the device is extracted at the desired location,
(c) conducting away the delivered fluid medium, supplied under pressure to the jet pump (1), and the medium sucked in by the suction gap (3) of the jet pump (1),
the fluid medium delivered from outside the device and supplied under pressure to the jet pump (1) being delivered by a pump (2) arranged in the device, the said fluid medium delivered by the pump (2) being delivered via an inlet unit of the device which does not serve to supply the medium via the suction gap (3) of the jet pump (1).

8. Method according to Claim 7, in which the fluid medium supplied under pressure to the jet pump (1) and the medium sucked in by the suction gap (3) of the jet pump (1) are conducted away in such a way that no direct return into the device takes place.

9. Method according to one of Claims 7 or 8, in which the suction effect by the suction gap (3) via a suction chamber (6) is transmitted to a desired location by means of an inlet unit (18) of the jet pump (1), which inlet unit is connected to the said suction chamber.

10. Method according to one of Claims 7 to 9, in particular in the water of a nuclear power fuel element chamber, in which the fluid medium sucked in by the suction gap (3) of the jet pump (1) and the fluid medium delivered by the pump (2) are conducted away via a delivery nozzle (5).

11. Method according to one of Claims 7 to 10, in which the motor (11) of the pump (2) is cooled by the fluid medium delivered by the pump (2).

12. Method according to one of Claims 7 to 11, characterized in that the suction effect of the jet pump (1) is transmitted to the location for sucking in the surrounding fluid medium by thin suction tubes (18) along the pump (2), whilst achieving a compact, narrow construction shape.

13. Method according to one of Claims 7 to 12, in which a device according to one of Claims 1 to 6 for suction in confined spaces is used.

14. Method according to one of Claims 7 to 13, in which, when using the device according to one of Claims 1 to 6 in a vertical position, targeted extraction of fluid from the walls surrounding the device takes place.

## Revendications

1. Dispositif d'aspiration pour aspirer un milieu fluide par une ouverture d'aspiration, pourvu d'une pompe à jet et d'une pompe à entraînement, **caractérisé en ce que**
- la pompe à jet (1) et la pompe à entraînement (2) sont disposées axialement l'une derrière l'autre dans le dispositif d'aspiration,
- il est prévu une chambre d'aspiration (6) entourant une fente d'aspiration (3) de la pompe à jet (1),
- la chambre d'aspiration (6) est connectée, par l'intermédiaire de plusieurs tuyaux d'aspiration (18), à l'ouverture d'aspiration (7) du dispositif d'aspiration, et
- l'entrée (9) de la pompe à entraînement est séparée physiquement de l'ouverture d'aspiration (7).

2. Dispositif selon la revendication 1, caractérisé en ce que la pompe à entraînement (2) est disposée avec son moteur d'entraînement entre l'ouverture d'aspiration (7) et la pompe à jet (1).

3. Dispositif selon l'une quelconque des revendications précédentes, caractérisé en ce que la pompe à entraînement (2) et la pompe à jet (1) sont disposées dans un carter (20).

4. Dispositif selon l'une quelconque des revendications précédentes, caractérisé en ce que les tuyaux d'aspiration (18) sont disposés le long de la pompe à entraînement (2) de manière à obtenir une configuration compacte et mince.

5. Dispositif selon l'une quelconque des revendications précédentes, caractérisé en ce que celui-ci a une configuration longitudinale, en ce que l'entrée (9) de la pompe à entraînement (2) esst disposée dans la zone de l'une des extrémités du dispositif et en ce que l'ouverture d'aspiration (7) du dispositif est disposée à la même extrémité du dispositif, mais séparée et décalée géométriquement de l'entrée (9) de la pompe (2), en particulier en ce que l'ouverture d'aspiration (7) est disposée à l'extrémité la plus externe du dispositif.

6. Dispositif selon l'une quelconque des revendications précédentes, caractérisé par un dispositif séparateur ou un dispositif collecteur pour matériaux réutilisables, par lequel passe le milieu aspiré par la pompe à jet (1) par le biais de la fente d'aspiration (3) et le milieu refoulé par la pompe à entraînement (2).

7. Procédé d'aspiration dans un milieu fluide entourant un dispositif dans un récipient allongé ou profond, un tuyau, une gaine, un espace creux ou similaire, présentant les étapes suivantes:
(a) refouler du milieu fluide depuis l'extérieur du dispositif et éliminer le milieu fluide sous pression dans une pompe à jet (1) du dispositif,
(b) produire un effet d'aspiration au niveau d'une fente d'aspiration (3) de la pompe à jet (1) disposée dans le dispositif à l'aide du milieu fluide refoulé, l'effet d'aspiration étant produit au niveau de la fente d'aspiration (3) dans une chambre d'aspiration (6) et étant utilisé à un endroit différent de la fente d'aspiration (3), le dispositif étant configuré et étant disposé dans le récipient, le tuyau, la gaine, l'espace creux ou similaire de telle sorte que le milieu entourant le dispositif soit aspiré à l'endroit voulu,
(c) transporter le milieu fluide refoulé, amené sous pression à la pompe à jet (1) et le milieu aspiré par la fente d'aspiration (3) de la pompe à jet (1),
le milieu fluide refoulé depuis l'extérieur du dispositif et amené sous pression à la pompe à jet (1) étant refoulé par une pompe (2) disposée dans le dispositif, ce milieu fluide refoulé par la pompe (2) étant refoulé par une entrée du dispositif, qui ne sert pas à amener le milieu par la fente d'aspiration (3) de la pompe à jet (1).

8. Procédé selon la revendication 7, dans lequel le milieu fluide amené sous pression à la pompe à jet (1) et le milieu fluide aspiré par la fente d'aspiration (3) de la pompe à jet (1) sont évacués de telle sorte qu'il ne se produise aucun reflux direct dans le dispositif.

9. Procédé selon l'une quelconque des revendications 7 ou 8, dans lequel l'effet d'aspiration est transmis depuis la fente d'aspiration (3) par le biais d'une chambre d'aspiration (6), par une entrée (18) de la pompe à jet (1) connectée à celle-ci, à un endroit souhaité.

10. Procédé selon l'une quelconque des revendications 7 à 9, en particulier dans l'eau d'une chambre de combustion d'un réacteur nucléaire, dans lequel le milieu fluide aspiré par la fente d'aspiration (3) de la pompe à jet (1) et le milieu fluide refoulé par la pompe (2) sont évacués par un tuyau de refoulement (5).

11. Procédé selon l'une quelconque des revendications 7 à 10, dans lequel le moteur (11) de la pompe (2) est refroidi par le milieu fluide refoulé par la pompe (2).

12. Procédé selon l'une quelconque des revendications 7 à 11, caractérisé en ce que l'effet d'aspiration de la pompe à jet (1) est transmis par de minces tuyaux d'aspiration (18) le long de la pompe (2) en obtenant une configuration compacte et mince, jusqu'à l'endroit de l'aspiration du milieu fluide environnant.

13. Procédé selon l'une quelconque des revendications 7 à 12, dans lequel un dispositif selon l'une quelconque des revendications 1 à 6 est utilisé pour l'aspiration dans des conditions spatiales étroites.

14. Procédé selon l'une quelconque des revendications 7 à 13, dans lequel, pour une utilisation verticale du dispositif selon l'une quelconque des revendications 1 à 6, il se produit une aspiration ciblée des parois entourant le dispositif.
